# EUROPÄISCHE PATENTSCHRIFT

(11) **EP 0 829 350 B1**
(45) Veröffentlichungstag und Bekanntmachung des Hinweises auf die Patenterteilung: **23.01.2002**
(21) Anmeldenummer: 97120690.9
(22) Anmeldetag: 20.10.1995
(51) Int. Cl.: B41F 31/02

(54) **Kammerrakeleinrichtung für ein Kurzfarbwerk einer Rotationsdruckmaschine**
Inking rail for a short inking unit of a rotary printing device
Dispositif à chambre fermée pour dispositif d'encrage court dans une rotative d'impression

(30) Priorität: 26.10.1994 DE 4438262
(43) Veröffentlichungstag der Anmeldung: 18.03.1998
(62) Teilanmeldung aus: 95116536.4
(73) Patentinhaber: Koenig & Bauer Aktiengesellschaft, 97080 Würzburg (DE)
(72) Erfinder: Puschnerat, Helmut, 67591 Wachenheim (DE)

(56) Entgegenhaltungen:
- EP-A- 0 046 981
- DE-A- 2 909 008
- GB-A- 605 797

## Beschreibung

Die Erfindung betrifft eine Kammerrakeleinrichtung für ein Kurzfarbwerk einer Rotationsdruckmaschine entsprechend dem Oberbegriff des Anspruches 1.

Durch die DE 37 37 531 A1 ist eine Kammerrakeleinrichtung für ein Kurzfarbwerk einer Rotationsdruckmaschine bekannt, welche zwischen an einer Rasterwalze anliegenden Rakelmessern eine Farbumlaufkammer aufweist, die eine rotierbare Walze aufnimmt.

Die DE 29 09 008 A1 beschreibt ein Farbwerk mit einem Duktor und einer Tauchwalze. An die Tauchwalze ist eine Zusatztauchwalze angestellt.

Der Erfindung liegt die Aufgabe zugrunde, eine Kammerrakeleinrichtung für ein Kurzfarbwerk einer Rotationsdruckmaschine zu schaffen, bei welcher auch beim Umlauf von wenig Druckfarbe eine gute Farbvermischung und eine gleichmäßige Verteilung der Druckfarbe auf der Rasterwalze erfolgt.

Diese Aufgabe wird durch die Merkmale des kennzeichnenden Teils des Anspruches 1 gelöst.

Durch die Erfindung werden insbesondere nachfolgende Vorteile erzielt: infolge der Anordnung der zweiten Walze wird die Druckfarbe gut durchmischt und in Verbindung mit der in achsparalleler Richtung verlaufenden, sich drehenden Gummiwalze gleichmäßig auf die Mantelfläche der Rasterwalze verteilt, so daß einem Bestreben der Druckfarbe, sich an einer Längsseite der Kammerrakeleinrichtung festzusetzen, entgegengewirkt wird. Weiterhin reichen geringe Mengen von Druckfarbe aus, um eine ausreichende Farbversorgung der Rasterwalze zu gewährleisten, was insbesondere bei der Verwendung von teuren Schmuckfarben wichtig ist.

Die Erfindung wird nachfolgend an mehreren Ausführungsbeispielen näher erläutert. Die zugehörigen Zeichnungen zeigen in
- Fig. 1: einen Querschnitt durch eine Kammerrakeleinrichtung;
- Fig. 2: einen Längsschnitt durch die Kammerrakeleinrichtung entsprechend Fig. 1, ohne Darstellung von Rakelblättern, Rakelhaltern und Druckfarbe;

Für den auf Seite 2, letzter Absatz bis Seite 4, Absatz 1 und in den zugehörigen Zeichnungen offenbarten Gegenstand wird kein Schutz begehrt.

An eine Rasterwalze 1 eines Kurzfarbwerkes ist eine insgesamt mit 2 bezeichnete Kammerrakeleinrichtung anstellbar. Die Kammerrakeleinrichtung 2 kann aus einer Farbwanne 3 mit einem etwa U-förmigen Profil bestehen, welche sich mit einer Länge 1 unterhalb und achsparallel zur Rasterwalze 1 erstreckt. Die Länge 1 der Farbwanne 3 kann ein Viertel der Gesamtlänge der Rasterwalze 1 betragen, so daß vier verschiedene Farbwannen 3 unter der Rasterwalze 1 angeordnet sein können. Jede Farbwanne 3 weist stirnseitige Schließbleche 4, 6 auf, welche das U-Profil beidseitig z. B. mittels Schrauben verschließen. Die Schließbleche 4; 6 sind mit ihrer der Rasterwalze 1 zugewandten Seite der Peripherie der Rasterwalze 1 angepaßt. An beiden Schließblechen 4; 6 sind in achsparalleler Richtung zur Rasterwalze 1 sowie ins Innere der Kammerrakeleinrichtung 2 weisende Achszapfen 7; 8 befestigt, auf welchen über Kugellager 9; 11 beidendig eine Walze, z. B. Gummiwalze 12 rotierbar gelagert ist. Die Gummiwalze 12 weist auf ihrem Mantel 15 Erhebungen 13 auf, die z. B. rhombenförmig ausgebildet sein können (in Fig. 2 ausschnittsweise dargestellt). Die Gummiwalze 12 ist in einem solchen Abstand a zur Rasterwalze 1 angeordnet, daß diese bei Drehung der Rasterwalze 1 durch Reibung angetrieben werden kann, wobei sich zwischen der Rasterwalze 1 sowie der Gummiwalze 12 ein auf die Rasterwalze 1 zu übertragender Film von Druckfarbe befindet. Die Gummiwalze 12 kann auch separat durch eine nichtdargestellte Antriebseinheit, z. B. einen Elektromotor, angetrieben werden. Am Boden 14 der Farbwanne 3, d. h. in einem geringen Abstand zu diesem sowie in einem Abstand b zum Mantel 15 der Gummiwalze 12 sind mehrere, z. B. zwei in achsparalleler Richtung nebeneinander befindliche angetriebene Scheiben 17; 18 angeordnet, deren Antriebswellen 19; 21 rechtwinklig zur Rotationsachse 22 verlaufen und zu außerhalb der Kammerrakeleinrichtung 2 befindlichen, nichtdargestellten Antrieben führen können. Die Antriebe können z. B. außen am Boden 14 der Farbwanne 3 angeflanscht sein. Der Abstand b der Scheiben 17; 18 zur Gummiwalze 12 ist für jede Scheibe 17; 18 einzeln einstellbar. Es ist aber auch möglich, daß der Abstand b der Scheiben 17; 18 zur Gummiwalze 12 für beide Scheiben 17; 18 gemeinsam einstellbar ist. Die Kammerrakeleinrichtung 2 weist zwei in einem Abstand zueinander angeordnete, an die Gummiwalze 12 anstellbare federnde Rakelblätter - eine Arbeitsrakel 23 sowie eine Schließrakel 24 - auf, die sich in achsparalleler Richtung zur Rasterwalze 1 erstrecken und in leistenförmigen Haltern 26; 27 festgeklemmt sind. Die Halter 26; 27 für die Rakel 23; 24 sind beidendig formschlüssig mit den Schließblechen 4; 6 der Kammerrakeleinrichtung 2 verbunden.

Nach einem weiteren Ausführungsbeispiel ist es möglich, statt einer oder mehrerer angetriebener Scheiben 17; 18 unterhalb und achsparallel zur Walze 12 eine zweite in einem Abstand b beabstandete nichtdargestellte Walze anzuordnen, welche sich mitläufig zur Walze 12, d. h. im Uhrzeigersinn (Fig. 1), dreht. Der Antrieb der zweiten Walze kann synchron zum Antrieb der Walze 12 erfolgen. Das Material sowie die Oberfläche der zweiten Walze kann so beschaffen sein, wie bei der Walze 12 ausgeführt. Die zweite Walze kann auch einen Stahlmantel aufweisen. Der Durchmesser der zweiten Walze kann vom Durchmesser der Walze 12 abweichen. Die Farbwanne 3 kann um einen Winkel Alpha verschwenkbar angeordnet sein.

Der Winkel Alpha kann zwischen Null und 45° liegen. Eine Füllhöhe h der Druckfarbe 20 kann zwischen einem Viertel bis zur Hälfte des Durchmessers der Walze 12 betragen.

### Bezugszeichenliste

- 1: Rasterwalze
- 2: Kammerrakeleinrichtung
- 3: Farbwanne
- 4: Schließblech (3)
- 5: -
- 6: Schließblech (3)
- 7: Achszapfen
- 8: Achszapfen
- 9: Kugellager (7)
- 10: -
- 11: Kugellager (8)
- 12: Gummiwalze (2)
- 13: Erhebung (12)
- 14: Boden (3)
- 15: Mantel (12)
- 16: Rotationsachse (1)
- 17: Scheibe, antreibbar (2)
- 18: Scheibe, antreibbar (2)
- 19: Antriebswelle (17)
- 20: Druckfarbe (3)
- 21: Antriebswelle (18)
- 22: Rotationsachse (12)
- 23: Arbeitsrakel
- 24: Schließrakel
- 25: Mittellinie, senkrechte (3)
- 26: Halter (23)
- 27: Halter (24)
- a: Abstand (1; 12)
- b: Abstand (15; 17; 18)
- h: Füllhöhe (3)
- l: Länge (3)

## Patentansprüche

1. Kammerrakeleinrichtung für ein Kurzfarbwerk einer Rotationsdruckmaschine mit einer Farbwanne (3) und zwei Rakelmessern (23; 24) sowie einer in der Farbwanne (3) achsparallel zur Rasterwalze (1) angeordneten rotierbaren Walze (12), **dadurch gekennzeichnet, daß** im Inneren der Farbwanne (3) eine zumindest teilweise in Druckfarbe (20) eintauchende, in einem Abstand (b) vom Mantel (15) der Walze (12) achsparallel angeordnete zweite Walze vorgesehen ist.

## Claims

1. Chamber-type doctor device for a short inking unit for a rotary printing machine, having an ink trough (3) and two doctor blades (23; 24), and also a roll (12) that is arranged parallel to the axis of the engraved roll (1) such that it can rotate in the ink trough (3), **characterized in that** in the interior of the ink trough (3) there is provided a second roll, which dips at least partially into printing ink (20) and is arranged parallel to the axis at a distance (b) from the circumference (15) of the roll (12).

## Revendications

1. Dispositif à raclage à chambre pour un dispositif d'encrage court d'une machine à imprimer rotative, comportant une cuve à encre (3) et deux lames de racle (23; 24), ainsi qu'un rouleau (12) susceptible de tourner, disposé dans la cuve à encre (3), parallèlement à l'axe du rouleau tramé (1), **caractérisé en ce qu'**à l'intérieur de la cuve à encre (3) est prévu un deuxième rouleau, plongeant au moins partiellement dans l'encre d'impression (20), disposé parallèlement à l'axe sous un espacement (b) vis-à-vis de l'enveloppe (15) du rouleau (12).
